# EUROPÄISCHE PATENTSCHRIFT

(11) **EP 0 827 781 B1**
(45) Veröffentlichungstag und Bekanntmachung des Hinweises auf die Patenterteilung: **06.11.2002**
(21) Anmeldenummer: 97115078.4
(22) Anmeldetag: 01.09.1997
(51) Int. Cl.: B05B 5/04, B05B 15/02

(54) **Rotationszerstäuber**
Rotary sprayer
Pulvérisateur rotatif

(30) Priorität: 06.09.1996 DE 19636159
(43) Veröffentlichungstag der Anmeldung: 11.03.1998
(73) Patentinhaber: ABB PATENT GmbH, 68526 Ladenburg (DE)
(72) Erfinder: Rothenbacher, Ralph, 64839 Münster (DE); Zitzelsberger, Bettina, 63454 Hanau (DE); Georgi, Steffen, 08527 Strassberg (DE)
(74) Vertreter: Miller, Toivo

(56) Entgegenhaltungen:
- DE-A- 19 506 969
- DE-U- 8 607 841
- DE-U- 9 419 641
- US-A- 5 106 025

## Beschreibung

Die Erfindung betrifft einen Rotationszerstäuber für das Auftragen von Anstrichstoffen mittels elektrostatischer Innen- oder Außenaufladung mit einer Sprühglocke mit einer stirnseitigen Abrißkante, mit einem in einem Motorgehäuse angeordneten Antriebsmotor, welches Gehäuse Versorgungsleitungen für die Zufuhr von Anstrichstoff, Reinigungsfluid und Druckluft sowie wenigstens einen Hochspannungsanschluß aufnimmt, und mit wenigstens einer zum axialen Sprühen vorgesehenen Sprühdüse fur Reinigungsfluid, die an der glockenseitigen Stirnseite des Gehäuses angeordnet ist, gemäß dem Oberbegriff des Anspruchs 1.

Es ist bekannt, daß bei den zum Auftragen von Anstrichstoffen, zum Beispiel von elektrisch leitfähigen wasserlöslichen Lacken, mittels elektrostatischem Beschichten verwendeten Rotationssprühzerstäubern, die mit hoher Drehzahl rotierenden Sprühglocken auf ihrer dem Antriebsmotor zugewandten rückwärtigen Außenfläche verschmutzen, das heißt mit Farbresten und sonstigen Verunreinigungen bedeckt sind.

Da solche Verunreinigungen sich nachteilig auf den Betrieb der Sprühvorrichtung sowie auf das hiermit erzielte Arbeitsergebnis auswirken, muß dafür gesorgt werden, daß die Glockenaußenfläche beim bestimmungsgemäßen Farbauftrag stets frei von Verunreinigungen ist.

Eine Spülvorrichtung zur Reinigung der Glockenaußenfläche ist in der DE 195 17 477 A1 vorgeschlagen worden, wobei durch eine Spritzdüse das zur Reinigung vorgesehene Reinigungsfluid, vorzugsweise Lösungsmittel, unmittelbar auf die Glockenaußenfläche aufgespritzt wird. Dabei hat sich allerdings gezeigt, daß ein nicht unbeträchtlicher Teil des Lösungsmittels abprallt und demgemäß nicht zur Reinigung der Glockenaußenfläche zur Verfügung steht, so daß ein erheblicher Verbrauch an entsorgungspflichtigem Reinigungsfluid resultiert.

Eine ähnliche Sprühvorrichtung zur Reinigung eines Glockenzerstäubers ist aus der US5106025 bekannt geworden. Hier wird das Reinigungsfluid ebenfalls unmittelbar auf die Glockenaußenfläche aufgespritzt. Die Spritzverluste durch das Abprallen eines Teils des Lösungsmittels von der Glockenaußenfläche, werden durch eine konvexe Glockenaußenfläche sowie durch einen bestimmten Aufspritzwinkel minimiert.

Ausgehend von diesem Stand der Technik ist es Aufgabe der Erfindung, eine Spülvorrichtung der eingangs genannten Art anzugeben, welche auf konstruktiv einfache Weise einen sparsamen Verbrauch an Reinigungsfluid bei gleichzeitig guter Reinigung der Glockenaußenfläche ermöglicht.

Diese Aufgabe wird erfindungsgemäß durch die kennzeichnenden Merkmale des Patentanspruchs 1 gelöst.

Demgemäß liegt erfindungsgemäß die radiale Position der wenigstens einen Sprühdüse einer Nutöffnung einer in die dem Gehäuse zugewandten rückseitigen Stirnseite der Sprühglocke eingeformten Ringnut gegenüber, wobei die wenigstens eine Sprühdüse mit der Ringnut zusammenarbeitet, über welche Ringnut das Reinigungsfluid an die Glockenaußenfläche gelangt und dort befindliche Verunreinigungen ablöst und beseitigt, und wobei die Ringnut mit wenigstens einer radialen Ausnehmung versehen ist, durch welche das in die Ringnut eingebrachte Reinigungsfluid an die Glockenaußenfläche gelangt.

Während, wie zuvor ausgeführt, im Stand der Technik das aufgesprühte Reinigungsfluid nur zum Teil die zu reinigende Oberfläche der Sprühglocke erreicht beziehungsweise sich darauf als Film verteilt, während der Rest reflektiert wird und zur Reinigung nicht zur Verfügung steht, bildet das erfindungsgemäß aufgebrachte Reinigungsfluid einen die gesamte Außenfläche der Sprühglocke bedeckenden Film, der aufgrund seiner reaktiven Eigenschaften anhaftende Farbreste ablöst und von der Glockenaußenfläche abspült.

Dabei ist entsprechend einer bevorzugten Ausführungsform der Erfindung die Ringnut über wenigstens eine am Nutgrund angeordnete radiale Bohrung mit der Glockenaußenfläche strömungsmäßig verbunden, wobei mit sechs als Bohrungen oder als Schlitze ausgebildeten radialen oder auch der Drehrichtung der Glocke folgenden evolventenartigen beziehungsweise tangentialen Durchgangsöffnungen die beste Wirkung erzielt wird.

Hierdurch wird erreicht, daß das nach außen gelangende Reinigungsfluid sich filmartig auf der Glockenaußenfläche ausbreitet, wobei das auf der Glockenaußenfläche befindliche Reinigungsfluid mitsamt aufgenommener Verunreinigungen an die frontseitige Abrißkante der Sprühglocke strömt und dort fliehkraftbedingt die Sprühglocke verläßt.

In weiterer Ausgestaltung der Erfindung ist die Ringnut parallel zur Glockenaußenwand in die Glockenrückseite eingeformt, wobei vorteilhafterweise die Ringnut konische Nutflanken aufweist.

Ferner kann es vorteilhaft sein, daß die Ringnut unter einem Winkel zwischen 10° und 30°, vorzugsweise 20°, gegenüber der Mittelachse der Sprühglocke geneigt in die Glockenrückseite eingeformt ist.

Um eine einwandfreie Funktion der erfindungsgemäßen Reinigungsvorrichtung sicherzustellen, ist die Spritzdüse für das Reinigungsfluid in geringem Abstand zur Sprühglocke angeordnet. Vorzugsweise beträgt der Abstand zwischen der Spritzdüse für das Reinigungsfluid und der Rückseite der Sprühglocke höchstens 2 mm.

Gemäß einer alternativen, nicht weniger vorteilhaften Alternative kann vorgesehen sein, daß die Spritzdüse für das Reinigungsfluid in die Ringnut eintaucht.

In beiden Ausführungsvarianten ist gewährleistet, daß die aus der Spritzdüse austretende Menge an Reinigungsfluid komplett in die Ringnut einströmt und damit für die Oberflächenreinigung zur Verfügung steht.

Diese und weitere vorteilhafte Ausgestaltungen und Verbesserungen der Erfindung sind Gegenstand der Unteransprüche.

Anhand eines in der schematischen Zeichnung dargestellten Ausführungsbeispiels sollen die Erfindung, vorteilhafte Ausgestaltungen und Verbesserungen sowie besondere Vorteile der Erfindung näher erläutert und beschrieben werden.
Es zeigen:
- Fig. 1: eine Seitenansicht eines Rotationszerstäubers mit Elektroden für die Außenaufladung mit einer erfindungsgemäßen Sprühglocke und
- Fig. 2: eine erfindungsgemäße Sprühglocke im Längsschnitt mit dem anschließenden Motorgehäuse in Teildarstellung.

In Fig. 1 ist ein Rotationszerstäuber 10 mit einem Antrieb 12 und mit einer frontseitigen Sprühglocke 14 sowie mit konzentrisch um den Antrieb 12 angeordneten Hochspannungselektroden 16 und einer die Hochspannungselektroden 16 speisenden Hochspannungsverbindungsleitung 18 gezeigt. Die Hochspannungselektroden 16 sind radial an einem Gehäuse 20 befestigt, welches einen den Antrieb 12 bildenden Motor, vorzugsweise Druckluft-Turbinenmotor, aufnimmt.

An der zur Sprühglocke 14 weisenden Stirnseite des Gehäuses 20 ist, wie aus Fig. 2 ersichtlich, eine Welle 22 zum Antrieb der Sprühglocke 14 herausgeführt sowie eine Spritzdüse 24 zur Beaufschlagung der Sprühglocke 14 mit Reinigungsfluid.

Erfindungsgemäß ist an der dem Gehäuse 20 zugewandten Rückseite der Sprühglocke 14 eine Ringnut 26 parallel zur Außenfläche 28 der Sprühglocke 14 eingeformt, an deren Nutgrund Ausnehmungen 30 vorgesehen sind, welche eine Strömungsverbindung zur Außenfläche 28 bilden. Die Spritzdüse 24 und die Ringnut 26 mit den Ausnehmungen 30 bilden die erfindungsgemäße Reinigungseinrichtung für die Beseitigung von Verunreinigungen und Farbrückständen auf der Mantelfläche 28 der Sprühglocke 14.

Die Wirkungsweise dieser Reinigungseinrichtung wird nachstehend erläutert.

Sobald ein Beschichtungszyklus, zum Beispiel das Lackieren einer Fahrzeugkarosserie, welches ein bevorzugtes Anwendungsgebiet der vorliegenden Erfindung darstellt, abgeschlossen ist, erfolgt die Reinigung der betreffenden Sprühglocke 14. Dabei werden sowohl die innenliegenden Farbmittelwege und die frontseitige Stirnfläche gereinigt als auch die Mantelfläche der Sprühglocke 14, auf welcher sich Farbmittelreste und sonstige Verunreinigungen anlagern können.

Hierzu wird über die Spritzdüse 24 Reinigungsfluid, zum Beispiel Lösungmittel, das gegebenenfalls mit Druckluft angereichert ist, zugeführt und gelangt aufgrund der strengen geometrischen Zuordnung des Ringkanals 26 zur radialen Position der Spritzdüse 24 verlustfrei in die Ringnut 26, von wo aus das Reinigungsfluid fliehkraftbedingt zum radial weiter außerhalb befindlichen Nutgrund fließt und durch die dort vorgesehenen Ausnehmungen 30 an die Mantelfläche 28 gelangt.

Die Ausnehmungen 30 können radiale Bohrungen oder Schlitze sein. Sie können aber auch evolventenartig, das heißt einer Evolvente folgend, oder tangential jeweils der Drehrichtung entsprechend durch die vorhandene Außenwandung geführt sein.

Aufgrund dieser Anordnung wird erfindungsgemäß erreicht, daß das Reinigungsfluid sich gleichmäßig über die Mantelfläche ausbreitet und hierbei die auf der Mantelfläche eventuell angelagerten Verunreinigungen zunächst anlöst und dann ablöst und infolge der fliehkraftbedingten Strömung mit sich führt bis zu einer an der Stirnseite der Sprühglocke befindlichen Abrißkante 29, an welcher im Farbsprühbetrieb das betreffende Farbmittel und im sogenannten Spülbetrieb das betreffende Spülmittel beziehungsweise Reinigungsfluid abgeschleudert wird.

Während bei den bisher bekannten Verfahrensweisen zur Reinigung der Außenfläche infolge des direkten strahlförmigen Auftreffens des Reinigungsmittels auf die Glockenaußenfläche Zerstäubungen resultieren, bei denen aufgenommene Farb reste und Verunreinigungen mitgerissen werden, die sich anschließend unkontrolliert, insbesondere bei der Außenaufladung, am Antriebsgehäuse 20 anlagern und so zu Störungen führen können, wird mit Hilfe der erfindungsgemäßen Gestaltung der Sprühglocke 14 zum Zwecke der Außenreinigung der Sprühglocke 14 eine gleichbleibende Säuberung der Außenfläche 28 der Sprühglocke 14 ohne störende Nebeneffekte erreicht.

## Patentansprüche

1. Rotationszerstäuber für das Auftragen von Anstrichstoffen mittels elektrostatischer Innen- oder Außenaufladung mit einer Sprühglocke (14) mit einer stirnseitigen Abrißkante (29), mit einem in einem Gehäuse (20) angeordneten Antriebsmotor betrieben, welches Gehäuse (20) Versorgungsleitungen für die Zufuhr von Anstrichstoff, Reinigungsfluid und Druckluft sowie wenigstens einen Hochspannungsanschluß aufnimmt, und mit wenigstens einer zum axialen Sprühen vorgesehenen Sprühdüse (24) für Reinigungsfluid, die an der glockenseitigen Stirnseite des Gehäuses (20) angeordnet ist, **dadurch gekennzeichnet, daß** die radiale Position der wenigstens einen Sprühdüse (24) einer Nutöffnung einer in die dem Gehäuse (20) zugewandten rückseitigen Stirnseite der Sprühglocke (14) eingeformten Ringnut (26) gegenüberliegt, wobei die wenigstens eine Sprühdüse (24) mit der Ringnut (26) zusammenarbeitet, über welche Ringnut (26) das Reinigungsfluid an die Glockenaußenfläche (28) gelangt und dort befindliche Verunreinigungen ablöst und beseitigt, und daß die Ringnut (26) mit wenigstens einer radialen Ausnehmung (30) versehen ist, durch welche das in die Ringnut (26) eingebrachte Reinigungsfluid an die Glockenaußenfläche (28) gelangt.

2. Rotationszerstäuber nach Anspruch 1, **dadurch gekennzeichnet, daß** die Ringnut (26) über wenigstens eine am Nutgrund angeordnete radiale Bohrung (30) mit der Glockenaußenfläche (28) strömungsmäßig verbunden ist.

3. Rotationszerstäuber nach Anspruch 1 oder 2, **dadurch gekennzeichnet, daß** sechs als Bohrungen oder als Schlitze ausgebildete radiale Ausnehmungen (30) den Ringkanal (26) mit der Glockenaußenfläche (28) strömungsmäßig verbinden.

4. Rotationszerstäuber nach einem der vorherigen Ansprüche, **dadurch gekennzeichnet, daß** die Ringnut (26) parallel zur Glockenaußenfläche (28) in die Glockenrückseite eingeformt ist.

5. Rotationszerstäuber nach einem der vorherigen Ansprüche, **dadurch gekennzeichnet, daß** der Abstand zwischen der Spritzdüse (24) für das Reinigungsfluid und der Rückseite der Sprühglocke (14) höchstens 2 mm beträgt.

6. Rotationszerstäuber nach einem der Ansprüche 1 bis 4, **dadurch gekennzeichnet, daß** die Spritzdüse (24) für das Reinigungsfluid in die Ringnut (26) eintaucht.

7. Rotationszerstäuber nach einem der vorherigen Ansprüche, **dadurch gekennzeichnet, daß** die aus der Spritzdüse (24) austretende Menge an Reinigungsfluid komplett in die Ringnut (26) einströmt.

8. Rotationszerstäuber nach einem der vorherigen Ansprüche, **dadurch gekennzeichnet, daß** das aus der Ringnut (26) durch die wenigstens eine radiale Ausnehmung (30) nach außen gelangende Reinigungsfluid sich filmartig auf der Glockenaußenfläche (28) ausbreitet.

9. Rotationszerstäuber nach einem der vorherigen Ansprüche, **dadurch gekennzeichnet, daß** das auf der Glockenaußenfläche (28) befindliche Reinigungsfluid mitsamt aufgenommener Verunreinigungen an die Abrißkante (29) strömt und dort fliehkraftbedingt die Sprühglocke (14) verläßt.

10. Rotationszerstäuber nach einem der vorherigen Ansprüche, **dadurch gekennzeichnet, daß** die Ringnut (26) konische Nutflanken aufweist.

11. Rotationszerstäuber nach einem der vorherigen Ansprüche, **dadurch gekennzeichnet, daß** die Ringnut (26) unter einem Winkel zwischen 10° und 30°, vorzugsweise 20°, gegenüber der Mittelachse der Sprühglocke (14) geneigt in die Glockenrückseite eingeformt ist.

## Claims

1. Rotary sprayer for applying coating materials by means of electrostatic internal or external charging, with a spray bell (14) with a breakaway edge (29) on the end face, driven by a drive motor arranged in a housing (20), which housing (20) receives supply lines for the feeding in of coating material, cleaning fluid and compressed air and also at least one high-voltage connection, and with at least one spray nozzle (24) for cleaning fluid, which is intended for axial spraying and is arranged on the bell-side end face of the housing (20), **characterized in that** the radial position of the at least one spray nozzle (24) lies opposite a groove opening of an annular groove (26) formed in the rear end face of the spray bell (14), facing the housing (20), the at least one spray nozzle (24) working together with the annular groove (26), via which annular groove (26) the cleaning fluid reaches the outer face (28) of the bell and detaches and removes contaminants located there, and **in that** the annular groove (26) is provided with at least one radial clearance (30), through which the cleaning fluid introduced into the annular groove (26) reaches the outer face (28) of the bell.

2. Rotary sprayer according to Claim 1, **characterized in that** the annular groove (26) is connected in flow terms to the outer face (28) of the bell via at least one radial bore (30) arranged on the base of the groove.

3. Rotary sprayer according to Claim 1 or 2, **characterized in that** six radial clearances (30), formed as bores or as slots, connect the annular channel (26) in flow terms to the outer face (28) of the bell.

4. Rotary sprayer according to one of the preceding claims, **characterized in that** the annular groove (26) is formed in the rear side of the bell parallel to the outer face (28) of the bell.

5. Rotary sprayer according to one of the preceding claims, **characterized in that** the distance between the spray nozzle (24) for the cleaning fluid and the rear side of the spray bell (14) is at most 2 mm.

6. Rotary sprayer according to one of Claims 1 to 4, **characterized in that** the spray nozzle (24) for the cleaning fluid enters the annular groove (26).

7. Rotary sprayer according to one of the preceding claims, **characterized in that** the amount of cleaning fluid emanating from the spray nozzle (24) completely flows into the annular groove (26).

8. Rotary sprayer according to one of the preceding claims, **characterized in that** the cleaning fluid reaching the outside from the annular groove (26) through the at least one radial clearance (30) spreads out in the manner of a film on the outer face (28) of the bell.

9. Rotary sprayer according to one of the preceding claims, **characterized in that** the cleaning fluid located on the outer face (28) of the bell flows together with picked-up contaminants to the breakaway edge (29), where it leaves the spray bell (14) as a result of centrifugal force.

10. Rotary sprayer according to one of the preceding claims, **characterized in that** the annular groove (26) has conical groove flanks.

11. Rotary sprayer according to one of the preceding claims, **characterized in that** the annular groove (26) is formed in the rear side of the bell inclined at an angle of between 10° and 30°, preferably 20°, with respect to the centre axis of the spray bell (14).

## Revendications

1. Pulvérisateur rotatif pour l'application de peintures à l'aide d'une charge électrique interne ou externe, avec une cloche de pulvérisation (14) comportant un bord de décollement (29) frontal, un moteur d'entraînement disposé à l'intérieur d'un carter (20) dans lequel sont logées des conduites d'alimentation en peinture, en fluide de nettoyage et en air comprimé ainsi qu'une liaison à haute tension, et avec au moins une buse de pulvérisation (24) de fluide de nettoyage prévue pour la pulvérisation dans la direction axiale, qui est disposée sur la face frontale côté cloche du carter (20), **caractérisé en ce que** la position radiale de la buse de pulvérisation (24), au nombre d'au moins une, est située en regard d'une gorge annulaire (26) aménagée dans la face frontale arrière de la cloche de pulvérisation (14) tournée vers le carter (20), la buse de pulvérisation (24), au nombre d'au moins une, coopérant avec la gorge annulaire (26), par l'intermédiaire de laquelle (26) le fluide de nettoyage est amené jusqu'à la surface extérieure de la cloche (28) et décolle et élimine les impuretés présentes, et **en ce que** la gorge annulaire (26) est pourvue d'au moins une échancrure (30) radiale par laquelle le fluide de nettoyage envoyé dans la gorge annulaire (26) arrive jusqu'à la surface extérieure (28) de la cloche.

2. Pulvérisateur rotatif selon la revendication 1, **caractérisé en ce que** la gorge annulaire (26) communique avec la surface extérieure (28) de la cloche par l'intermédiaire d'au moins un trou radial (30) aménagé dans le fond de la gorge.

3. Pulvérisateur rotatif selon la revendication 1 ou 2, **caractérisé en ce que** six échancrures (30) radiales, réalisées sous la forme de trous ou de fentes, relient sur le plan de l'écoulement le canal annulaire (26) à la surface extérieure (28) de la cloche.

4. Pulvérisateur rotatif selon une des revendications précédentes, **caractérisé en ce que** la gorge annulaire (26) est aménagée dans la face arrière de la cloche, parallèlement à la surface extérieure (28) de la cloche.

5. Pulvérisateur rotatif selon une des revendications précédentes, **caractérisé en ce que** la distance entre la buse de pulvérisation (24) pour le fluide de nettoyage et la face arrière de la cloche de pulvérisation (14) est de 2 mm maximum.

6. Pulvérisateur rotatif selon une des revendications 1 à 4, **caractérisé en ce que** la buse de pulvérisation (24) pour le fluide de nettoyage pénètre dans la gorge annulaire (26).

7. Pulvérisateur rotatif selon une des revendications précédentes, **caractérisé en ce que** le volume de fluide de nettoyage qui sort de la buse de pulvérisation (24) s'écoule en totalité dans la gorge annulaire (26).

8. Pulvérisateur rotatif selon une des revendications précédentes, **caractérisé en ce que** le fluide de nettoyage en provenance de la gorge annulaire (26) qui parvient à l'extérieur par l'échancrure (30) radiale s'étend sous forme de film sur la surface extérieure (28) de la cloche.

9. Pulvérisateur rotatif selon une des revendications précédentes, **caractérisé en ce que** le fluide de nettoyage présent sur la surface extérieure (28) de la cloche avec les impuretés entraînées s'écoule jusqu'au bord de décollement (29) et est chassé de la cloche de pulvérisation (14) par la force centrifuge.

10. Pulvérisateur rotatif selon une des revendications précédentes, **caractérisé en ce que** la gorge annulaire (26) présente des flancs de gorge coniques.

11. Pulvérisateur rotatif selon une des revendications précédentes, **caractérisé en ce que** la gorge annulaire (26) est aménagée dans la face arrière de la cloche, avec un angle d'inclinaison compris entre 10° et 20°, de préférence de 20°, par rapport à l'axe médian de la cloche de pulvérisation (14).
